# FASCICULE DE BREVET EUROPEEN

(11) **EP 1 474 331 B1**
(45) Date de publication et mention de la délivrance du brevet: **19.03.2008**
(21) Numéro de dépôt: 03720607.5
(22) Date de dépôt: 05.02.2003
(51) Int. Cl.: B65B 43/60, B65B 3/24

(54) **INSTALLATION DE REMPLISSAGE DE RECIPIENTS SELON DES COMPOSITIONS DE PRODUIT VARIABLES**
ANLAGE ZUM FÜLLEN VON BEHÄLTERN GEMÄSS VARIABLEN PRODUKTZUSAMMENSETZUNGEN
INSTALLATION FOR FILLING CONTAINERS ACCORDING TO VARIABLE PRODUCT COMPOSITIONS

(30) Priorité: 12.02.2002 FR 0201690
(43) Date de publication de la demande: 10.11.2004
(73) Titulaire: SERAC GROUP, 72400 La Ferté-Bernard (FR)
(72) Inventeur: DE VILLELE, Damien, F-72400 La Ferte Bernard (FR)
(74) Mandataire: Fruchard, Guy
(86) Numéro de dépôt international: PCT/FR2003/000352
(87) Numéro de publication internationale: WO 2003/068602

(56) Documents cités:
- EP-A- 0 253 929
- US-A- 1 799 857
- US-A- 3 978 968
- US-A- 4 627 475

## Description

La présente invention concerne une installation de remplissage de récipients permettant de remplir les récipients avec un produit selon des combinaisons variables de différents ingrédients, selon le préambule de la revendication 1.

On connaît du document FR-A-2 809 377 un procédé de remplissage de récipients comportant les étapes de remplir partiellement les récipients à une première station de remplissage comprenant une série de postes de remplissage avec une première partie des ingrédients, de transférer les récipients à au moins une seconde station de remplissage comportant également une série de postes de remplissage et de compléter successivement le remplissage des récipients avec le reste des ingrédients.

Une cuve d'alimentation est associée à chaque station de remplissage de sorte qu'en introduisant différents ingrédients dans les différentes cuves d'alimentation, il est possible de modifier la composition du produit final en modifiant simplement la proportion des ingrédients introduits dans un récipient à chacune des stations de remplissage sans qu'il soit nécessaire de modifier la composition du produit contenu dans chaque cuve d'alimentation.

Dans ce document l'installation de remplissage comporte des stations de remplissage comprenant chacune une plate-forme rotative supportant une série de postes de remplissage. Chaque poste de remplissage comporte un bec de remplissage et un organe de pesage associé.

Pour obtenir la composition désirée, une proportion correspondante de chaque ingrédient est introduite dans un récipient à l'une des stations de remplissage et les récipients sont transférés d'une station de remplissage à l'autre au moyen de dispositifs de transfert. La multiplication des plate-formes rotatives entraîne donc un coût et un encombrement accrus de l'installation de sorte que celle-ci ne se trouve justifiée que si des volumes importants de compositions variées doivent être conditionnés.

On connaît en outre du document US 4 627 475 une installation de remplissage comportant des becs de remplissage reliés à deux cuves d'alimentation distinctes contenant chacune un produit à conditionner, chaque bec de remplissage comportant deux pistons concentriques se déplaçant dans une chambre commune alternativement mise en communication avec l'une des deux cuves d'alimentation. La chambre commune est ainsi successivement remplie avec les deux produits à conditionner puis vidée dans un récipient. Une telle installation implique que la chambre commune soit suffisamment grande pour contenir la quantité totale de produit à introduire dans un récipient de sorte que l'installation est particulièrement encombrante pour des récipients de grande capacité. En outre les produits à conditionner sont déplacés une première fois pour remplir la chambre commune et une seconde fois pour vider la chambre commune dans le récipient de sorte que la cadence de remplissage est nécessairement faible.

Un but de l'invention est de proposer une installation permettant un remplissage de récipients avec des produits distincts tout en réduisant le coût et l'encombrement de l'installation.

En vue de la réalisation de ce but, on propose selon l'invention une installation de remplissage de récipients comprenant une plate-forme rotative supportant une première station de remplissage comportant une première cuve d'alimentation à laquelle sont reliés des premiers becs de remplissages, et au moins une seconde station de remplissage comportant une seconde cuve d'alimentation à laquelle sont reliés des seconds becs de remplissage, adjacents aux premiers becs de remplissage, l'installation comportant en outre des organes de déplacement pour assurer un déplacement relatif des récipients par rapport aux becs de remplissage.

Ainsi, chaque bec de remplissage effectue directement un transfert des produits à conditionner dans les récipients et il suffit d'un faible déplacement relatif des becs de remplissage et des récipients les uns par rapport aux autres pour effectuer un remplissage partiel à chaque station de remplissage.

Pendant le déplacement relatif des récipients par rapport aux becs de remplissage, le remplissage est nécessairement interrompu. Selon un mode de réalisation avantageux de l'invention l'un des organes de déplacement est disposé entre un dispositif de transfert d'entrée et un dispositif de transfert de sortie par référence à un sens de rotation de la plate-forme rotative. Ainsi, l'un des déplacements est effectué dans une plage de rotation de la plate-forme rotative qui est de toute façon inutilisable pour le remplissage et on minimise ainsi les temps morts séparant les phases de remplissage.

D'autres caractéristiques et avantages de l'invention apparaîtront à la lecture de la description qui suit d'un mode de réalisation particulier non limitatif de l'invention en relation avec les figures ci-jointes parmi lesquelles :
- la figure 1 est une vue de dessus schématique de l'installation de remplissage selon l'invention,
- la figure 2 est une vue en coupe partielle schématique selon la ligne II-II de la figure 1.

En référence aux figures, l'installation comporte de façon connue en soi un convoyeur d'entrée 1 acheminant des récipients 2 vers un dispositif de transfert d'entrée 3 servant à introduire successivement les récipients 2 à des postes de remplissage généralement désignés en 4, supportés par une plate-forme rotative 5.

Selon l'invention la plate-forme rotative 5 supporte une première cuve d'alimentation 6.1 et une seconde cuve d'alimentation 6.2. Dans le mode de réalisation illustré des becs de remplissage 7.1 formant une première série de becs de remplissage sont fixés à la première cuve d'alimentation 6.1 et des becs de remplissage 7.2 formant une seconde série de becs de remplissage sont fixés à la seconde cuve d'alimentation 7.2. Les becs de remplissage de chaque série sont associés selon des paires disposées radialement par rapport au mouvement de rotation de la plate-forme.

De façon connue en soi les becs de remplissage 7.1, 7.2 sont associés à des organes de commande, respectivement 8.1, 8.2 associés eux-mêmes à une unité de commande 9 qui assure la commande des becs de remplissage 7.1, 7.2 selon une liaison fonctionnelle illustrée par la flèche en trait double sur la figure 1.

A chaque paire de becs de remplissage 7.1, 7.2 est associé un organe de pesage commun 11 porté par la plate-forme 5 et relié fonctionnellement à l'unité de commande 9. Chaque organe de pesage 11 porte un organe support généralement désigné en 12 comportant une plaque 13 montée pour coulisser sur l'organe de pesage 11 selon une direction radiale de la plate-forme rotative, par exemple au moyen de glissières non représentées fixées au plateau 14 de l'organe de pesage 11. L'organe support 12 comporte en outre des organes de maintien 15 assurant un positionnement approprié des récipients 2 pendant la rotation de la plate-forme 5.

Le positionnement radial de la plaque 13 est assuré par un galet 16 fixé à la plaque 13 et coopérant avec un premier organe de déplacement 17.1 (voir figure 1) fixé au bâti de la machine, et un second organe de déplacement 17.2 également fixé au bâti de la machine.

Par référence au sens de rotation de la plate-forme 5, l'organe de déplacement 17.1 est disposé à l'extrémité d'un secteur P1 correspondant au remplissage des récipients avec le produit contenu dans la cuve d'alimentation 6.1, et est orienté de façon à déplacer la plaque support 13 radialement vers l'intérieur. Toujours par référence au sens de rotation de la plate-forme 5, l'organe de déplacement 17.2 est disposé entre un dispositif de transfert de sortie 18 et le dispositif de transfert d'entrée 3, et est orienté pour effectuer un guidage du galet 16 radialement vers l'extérieur.

De façon connue en soi, le dispositif de transfert 18 est associé à un convoyeur de sortie 19.

Sur la figure 1, la référence D désigne un secteur de la rotation de la plate-forme pendant lequel aucun remplissage ne s'est effectué afin de permettre le déplacement radial des récipients et la stabilisation du système avant la reprise du remplissage. La référence P2 désigne le secteur de rotation de la plate-forme pendant lequel les récipients sont remplis avec le produit contenu dans la cuve d'alimentation 6.2.

Lorsqu'un poste de remplissage est positionné en regard du dispositif de transfert d'entrée 3, la plaque support 13 est en position radiale externe et le récipient 2 introduit par le dispositif de transfert d'entrée 3 est donc à l'aplomb d'un bec de remplissage 7.1. Comme il a été indiqué ci-dessus, le récipient est rempli avec du produit contenu dans la cuve d'alimentation 6.1 pendant le déplacement de la plate-forme correspondant au secteur P1. Par le déplacement radial vers l'intérieur assuré par l'organe de déplacement 17.1, le récipient 2 est alors amené à l'aplomb du bec de remplissage 7.2.

Le récipient est rempli avec le produit contenu dans la cuve d'alimentation 6.2 pendant la rotation selon le secteur P2. A partir de cette position le récipient 2 est évacué par le dispositif de transfert 18 et la plaque support 13 est ensuite déplacée radialement vers l'extérieur par l'organe de déplacement 17.2 pour être prête à recevoir un nouveau récipient.

On remarquera que le secteur D pendant lequel la plaque 13 est déplacée est un secteur mort, c'est-à-dire que le remplissage doit être interrompu non seulement pendant le déplacement proprement dit mais également pendant un temps suffisant après le déplacement pour que l'organe de pesage se stabilise. Afin de minimiser la perturbation engendrée les becs de remplissage 7.1 associés à la cuve radialement externe 6.1 sont montés proches de la paroi radialement interne de celle-ci tandis que les becs de remplissage 7.2 associés à la cuve 6.2 sont montés proches de la paroi radialement externe de cette cuve. De cette façon les becs de remplissage 7.1 et 7.2 de chaque paire sont adjacents l'un à l'autre et le déplacement est réduit au minimum.

Bien entendu, l'invention n'est pas limitée au mode de réalisation décrit et peut être réalisée selon différentes des variantes entrant dans le cadre de l'invention tel que défini par les revendications.

En particulier, lorsque l'on souhaite adapter une machine existante pour permettre des compositions variées en remplaçant la cuve d'alimentation simple par une cuve d'alimentation double avec les deux séries de becs de remplissage associées, il n'est généralement pas possible, en raison des contraintes d'encombrement existantes, de modifier le dispositif de transfert d'entrée et le dispositif de transfert de sortie. Dans ce cas il est nécessaire de disposer le second organe de déplacement 17.2 immédiatement en amont du dispositif de transfert de sortie 18 par référence au sens de rotation de la plate-forme afin que le récipient 2 soit ramené dans sa position radialement externe pour être évacué de la plate-forme.

Bien que l'invention ait été illustrée avec des organes de pesage montés fixes sur la plate-forme, on peut également prévoir de monter l'organe de pesage sur l'organe support mobile radialement en particulier dans le cas où les récipients sont supportés par le col.

Bien que l'invention ait été décrite en relation avec des organes support 12 montés pour coulisser, on peut également prévoir de les monter pour pivoter autour d'un axe vertical, la position des becs de remplissage étant adaptée de façon correspondante pour que le récipient soit à l'aplomb d'un bec de remplissage pour chaque phase de remplissage.

Dans le cas où des petites quantités de différents ingrédients doivent être rajoutées dans un grand volume d'un ingrédient principal, la série de becs de remplissage correspondante peut également être prévue pour fonctionner selon un dosage volumétrique, ce qui permet de réduire le secteur de déplacement, la stabilisation de l'organe de pesage n'étant plus nécessaire pour permettre le dosage correspondant.

On peut également prévoir de relier les becs de remplissage aux cuves d'alimentation par des conduites flexibles et il est alors possible de déplacer les becs de remplissage pour les amener successivement à l'aplomb d'un récipient maintenu fixe.

Bien que dans l'installation décrite il ait été prévu seulement deux stations de remplissage, on peut réaliser l'invention avec un nombre plus élevé de stations de remplissage afin de réaliser des compositions plus variées sur une même installation.

Bien entendu l'installation selon l'invention peut également être équipée d'un capteur de code à barres comme décrit dans le document FR-A-2 809 377 afin de permettre une variation automatique de la composition introduite dans chaque récipient.

## Revendications

1. Installation de remplissage de récipients (2) comprenant une plate-forme rotative (5) supportant une première station de remplissage comportant une première cuve d'alimentation (6.1) à laquelle sont reliés des premiers becs de remplissages (7.1), et au moins une seconde station de remplissage portée par la même plate-forme rotative et comportant une seconde cuve d'alimentation (6.2), **caractérisée en ce que** la seconde cuve d'alimentation (7.2) est reliée à des seconds becs de remplissage (7.2) adjacents aux premiers becs de remplissage (7.1), les becs de remplissage (7.1, 7.2) étant reliés à des organes de commande (8.1, 8.2) pour assurer alternativement un remplissage des récipients (2) à partir de l'une ou l'autre des cuves d'alimentation et **en ce que** l'installation comporte des organes de déplacement (16 ; 17.1, 17.2) pour assurer un déplacement relatif des récipients (2) par rapport aux becs de remplissage.

2. Installation de remplissage de récipients selon la revendication 1, **caractérisée en ce que** l'un des organes de déplacement (17.2) est disposé entre un dispositif de transfert d'entrée (3) de récipients et un dispositif de transfert de sortie (18) de récipients par référence à un sens de rotation de la plate-forme rotative (5).

3. Installation de remplissage de récipients selon la revendication 1, **caractérisée en ce qu'**elle comporte un organe support (12) et un organe de pesage (11) communs associés à des becs de remplissage correspondants (7.1, 7.2) des stations de remplissage.

4. Installation de remplissage de récipients selon la revendication 3, **caractérisée en ce que** les becs de remplissage (7.1, 7.2) et les organes de pesage (11) sont montés dans une position fixe sur la plate-forme rotative et **en ce que** les organes support (12) sont mobiles.

5. Installation de remplissage de récipients selon la revendication 4, **caractérisée en ce que** chaque organe support (12) comporte une plaque support (13) montée sur l'organe de pesage correspondant.

6. Installation de remplissage de récipients selon la revendication 5, **caractérisée en ce** la plaque support (13) est montée pour coulisser radialement.

## Claims

1. An installation for filling receptacles (2), the installation comprising a rotary platform (5) supporting a first filling station comprising a first feed vessel (6.1) having first filling nozzles (7.1) connected thereto, and at least one second filling station supported by the same rotary platform and including a second feed vessel (6.2), the installation being **characterized in that** the second feed vessel (7.2) is connected to second filling nozzles (7.2) adjacent to the first filling nozzle (7.1), the filling nozzles (7.1, 7.2) being connected to control members (8.1, 8.2) to cause the receptacles (2) to be filled successively from each of the feed vessels, and **in that** it further comprises displacement members (16; 17.1, 17.2) for imparting relative displacement between the receptacles (2) and the filling nozzles.

2. A receptacle-filling installation according to claim 1, **characterized in that** one of the displacement members (17.2) is located between an inlet receptacles transfer device (3) and an outlet receptacles transfer device (18) relative to a direction of rotation of the rotary platform (5).

3. A receptacle-filling installation according to claim 1, **characterized in that** it includes a support member (12) and a weighing member (11) in common associated with the corresponding filling nozzles (7.1, 7.2) of the filling stations.

4. A receptacle-filling installation according to claim 3, **characterized in that** the filling nozzles (7.1, 7.2) and the weighing members (11) are mounted in fixed positions on the rotary platform, and **in that** the support members (12) are movable.

5. A receptacle-filling installation according to claim 4, **characterized in that** each support member (12) has a support plate (13) mounted on the corresponding weighing member.

6. A receptacle-filling installation according to claim 5, **characterized in that** the support plate (13) is mounted to slide radially.

## Patentansprüche

1. Anlage zum Befüllen von Behältern (2), umfassend eine Drehplattform (5), die eine erste Abfüllstation trägt, die einen ersten Zufuhrbehälter (6.1) umfasst, an den erste Abfüllventile (7.1) angeschlossen sind, sowie mindestens eine zweite Abfüllstation, die von derselben Drehplattform getragen wird und einen zweiten Zufuhrbehälter (6.2) umfasst, **dadurch gekennzeichnet, dass** der zweite Zufuhrbehälter (6.2) an zweite Abfüllventile (7.2) angeschlossen ist, die an die ersten Abfüllventile (7.1) angrenzen, wobei die Abfüllventile (7.1, 7.2) mit Steuerelementen (8.1, 8.2) verbunden sind, um abwechselnd ein Befüllen der Behälter (2) aus dem einen oder dem anderen der Zufuhrbehälter sicherzustellen, und dass die Anlage Förderelemente (16; 17.1, 17.2) umfasst, um eine relative Beförderung der Behälter (2) gegenüber den Abfüllventilen sicherzustellen.

2. Anlage zum Befüllen von Behältern nach Anspruch 1, **dadurch gekennzeichnet, dass** eines der Förderelemente (17.2) zwischen einer Übergabevorrichtung (3) zur Aufnahme von Behältern und einer Übergabevorrichtung (18) zur Ausgabe von Behältern in Bezug auf eine Drehrichtung der Drehplattform (5) angeordnet ist.

3. Anlage zum Befüllen von Behältern nach Anspruch 1, **dadurch gekennzeichnet, dass** sie ein Halteelement (12) und ein Wiegeelement (11) umfasst, die den entsprechenden Abfüllventilen (7.1, 7.2) der Abfüllstation zugeordnet und gemeinsam für diese vorgesehen sind.

4. Anlage zum Befüllen von Behältern nach Anspruch 3, **dadurch gekennzeichnet, dass** die Abfüllventile (7.1, 7.2) und die Wiegeelemente (11) in einer ortsfesten Position auf der Drehplattform angebracht sind und dass die Halteelemente (12) beweglich sind.

5. Anlage zum Befüllen von Behältern nach Anspruch 4, **dadurch gekennzeichnet, dass** jedes Halteelement (12) eine Trägerplatte (13) umfasst, die an dem entsprechenden Wiegeelement angebracht ist.

6. Anlage zum Befüllen von Behältern nach Anspruch 5, **dadurch gekennzeichnet, dass** die Trägerplatte (13) radial verschiebbar gelagert ist.
